# EUROPÄISCHE PATENTANMELDUNG

(11) **EP 2 324 974 A1**
(43) Veröffentlichungstag der Anmeldung: **25.05.2011**
(21) Anmeldenummer: 09400054.4
(22) Anmeldetag: 20.11.2009
(51) Int. Cl.: B26D 3/30, B26D 7/02, B26B 29/02, B26B 29/06

(54) **Brötchenuniversalschneidebox**

(71) Anmelder: Uhlenhoff, Michael, 28876 Oyten (DE)
(72) Erfinder: Uhlenhoff, Michael, 28876 Oyten (DE)

(57) **Zusammenfassung**

Die Erfindung betrifft das Vereinfachen des krümelfreien, geraden und verletzungsfreien Schneidens von Brötchen in unterschiedlichen Formen und ist dadurch gekennzeichnet, dass das Brötchen in der Kammer mit einem austauschbaren Magazin in der Box fixiert, mit einer Druckfeder gespannt und durch das Schneiden mit einem Brotmesser in Schneideschlitze geschnitten wird. Ein Weiterschneiden ist durch eine Metallringanpressung an den Schneideschlitzenden nicht möglich. Die Messerposition ist optisch am Deckel dargestellt. Die Verwendung ist für Links- und Rechtshänder geeignet. Diese Brötchenschneidebox kann im Lebensmittelverwendungsbereich (Krankenhäuser, Hotels, Restaurants, Küchen, Bäckereien oder zu Hause) verwendet werden.

## Beschreibung

Es gibt viele unterschiedliche Brötchenarten mit unterschiedlichen Maßen, ob Höhe, Breite oder Länge. Ebenso gibt es auch noch unterschiedliche Formen wie runde, eckige oder ovale Brötchen. Um ein Brötchen zu essen wird dieses oftmals mit einem Messer längst durchschnitten. Bei falscher Anwendung besteht die Möglichkeit sich zu verletzen, indem man sich mit einem scharfen Messer in die Hand schneidet, sich zu verbrennen, wenn das Brötchen heiß aus dem Backofen kommt, auf dem Tisch oder Boden zu krümeln oder einen ungeraden Schnitt zu machen, der nicht gerade appetitfördernd ist.

Der im Schutzanspruch 1 angegebenen Erfindung liegt das Problem zugrunde, eine Box zu schaffen, in der man mit Hilfe von Brötchenformmagazinen einzelne Brötchen mit unterschiedlichen Formen und Größen ohne sich zu verletzen, ohne zu krümeln, ohne sich zu verbrennen, mit einem geraden Schnitt und einfachen Brotmesser zu teilen.

Dieses Problem wird mit den im Schutzanspruch 1 aufgeführten Merkmalen gelöst.

Mit der Erfindung wird erreicht, dass ein Brötchen in einem Brötchenformmagazin Fig. 4-6 (je nachdem welches Brötchen geschnitten werden soll) gelegt, ein normales Brotmesser in den Schneideschacht geführt und der Deckel der Brötchenuniversalschneidebox geschlossen wird. Durch die Fixierung des Brötchens wird somit ein gerader Schnitt erreicht. Um das Stauen des Brötchens innerhalb der Box zu vermeiden, wird mittig eine Federdruckplatte im Deckel platziert, um kleinere Brötchen auch von der Senkrechte aus einzuspannen. Diese Feder wird mit Blindnieten aus Edelstahl an beiden Seiten befestigt. Eine Markierung auf dem Deckel zeigt die Schnittbegrenzung, bis wohin man schneiden darf. Zusätzlich befindest sich im Schneideschacht an den jeweiligen Schneideenden eine Metallspange, um ein weiteres Schneiden in diese Box unmöglich zu machen. Diese Box wird aus Kunststoff für die Lebensmittelindustrie hergestellt. lnnerhalb dieser Box befindest sich der Magazinschacht. In diesem Schacht wird das entsprechende Magazin gesteckt. Die Wahl des Magazins entscheidet sich nach der Form des Brötchens. Es gibt mehrere Magazine mit unterschiedlichen Formen für Standardbrötchen (Langbrötchen), Rundbrötchen, viereckige Vollkornbrötchen, Hamburger, Croissants,.... Zwischen dem Magazinschacht und der Wand von der Schneidebox befindet sich der Krümelauffangschacht. Diese Box ist für Rechts- wie auch für Linkshänder geeignet. Das Messer muss eine Mindestlänge von 20 cm aufweisen und eine Maximalbreite von 3 cm. Die Messertiefe kann bis zu 2mm sein. Es gibt nur eine Seite, in der das Messer in den Schneideschacht geführt werden kann und zwar an der Seite, dessen Schacht weiter an die Seitenwand ragt. Das Ende des Schneideschachts ist dort, bei dem die Deckelmarkierung positioniert ist und wo sich die Klammern im Schneideschacht befinden.

Ein Ausführungsbeispiel der Erfindung wird anhand der Figuren 1 bis 6 erläutert. Es zeigen:
- Fig.1: Draufsicht Brötchenuniversalschneidebox
- Fig.2: Ansicht B Seitenansicht Brötchenuniversalschneidebox mit Brötchen
- Fig.3: Ansicht A Vorderansicht Brötchenuniversalschneidebox mit Brötchen
- Fig.4: Magazin A1
- Fig.5: Magazin B1
- Fig.6: Magazin C1

In den Figuren 1-3 ist die Brötchenuniversalschneidebox von allen Perspektiven zu sehen. ln den Figuren 4-6 nur drei Beispiele von den Brötchenformmagazinen, die in jeder Größe und Form, durch die Herstellung weiterer Magazingrößen ergänzt werden können (Daher auch die Bezeichnungen A1 bis B1!).

## Patentansprüche

1. Brötchenuniversalschneidebox mit Magazin zum schneiden einer geraden Teilung von Brötchen ist
**dadurch gekennzeichnet,**
**dass** ein Magazin (Fig. 4-6) in den Magazinschacht (9) eingeführt wird

2. Box nach Anspruch 1
**dadurch gekennzeichnet,**
**dass** die Maße der Box aus Kunststoff für die Lebensmittelindustrie die Maße B/H/T 24cm/14cm/8cm aufweist

3. Box nach Anspruch 1
**dadurch gekennzeichnet,**
**dass** mittig im Deckel eine Edelstahlfeder (7) mit zwei Blindnieten (12) an der Druckplatte (11) befestigt ist

4. Box nach Anspruch 1
**dadurch gekennzeichnet,**
**dass** ein Brötchenformmagazinschacht (9) das Brötchen fixiert

5. Box nach Anspruch 1
**dadurch gekennzeichnet,**
**dass** ein Standardbrötchenschneidemesser von min. Länge 20 cm, max. Breite 3 cm und max. Tiefe von 2mm in den Schneideschacht (5) im Messereinführungsbereich (6) eingeführt wird

6. Box nach Anspruch 1
**dadurch gekennzeichnet,**
**dass** am Ende des Schneideschachts (5) zum einen an der Deckeloberseite eine Schneidebegrenzungsmarkierung (8)ist, um das Schneidende zu signalisieren und zum anderen zwei Klammern (2) das Schneiden in den Kunststoff verhindern.

7. Box nach Anspruch 1
**dadurch gekennzeichnet,**
**dass** die Box einen Kragen (1) mit einem Verschluss (10) aufweist, um ein Aufspringen der Box zu vermeiden

8. Box nach Anspruch 1
**dadurch gekennzeichnet,**
**dass** ein Krümelschacht (3) die Krümel vom Brötchen auffängt

9. Box nach Anspruch 1
**dadurch gekennzeichnet,**
**dass** jedes Magazin zwei Greiflöcher (4) vorweisen, um das Magazin aus dem Schacht zu ziehen

10. Box nach Anspruch 1
**dadurch gekennzeichnet,**
**dass** der Schneideschacht 2mm hoch ist und in den Seiten in einer Höhe von 3,7 cm vom Boden ausgefräst ist
